# EUROPÄISCHE PATENTSCHRIFT

(11) **EP 1 917 422 B1**
(45) Veröffentlichungstag und Bekanntmachung des Hinweises auf die Patenterteilung: **01.04.2009**
(21) Anmeldenummer: 06761709.2
(22) Anmeldetag: 27.06.2006
(51) Int. Cl.: F01K 9/00, F28B 1/00

(54) **KONDENSATIONSVERFAHREN**
CONDENSATION METHOD
PROCEDE DE CONDENSATION

(30) Priorität: 25.08.2005 DE 102005040380
(43) Veröffentlichungstag der Anmeldung: 07.05.2008
(73) Patentinhaber: GEA Energietechnik GmbH, 44809 Bochum (DE)
(72) Erfinder: HERBERMANN, Michael, 45966 Gladbeck (DE); WITTE, Raimund, 44319 Dortmund (DE); WIENEN, Heinz, 46342 Velen (DE); MIKOVICS, Andras, 44879 Bochum (DE)
(74) Vertreter: Griepenstroh, Jörg
(86) Internationale Anmeldenummer: PCT/DE2006/001097
(87) Internationale Veröffentlichungsnummer: WO 2007/022738

(56) Entgegenhaltungen:
- WO-A-90/07633
- DE-A1- 2 257 369
- DE-B3- 10 333 009

## Beschreibung

Die Erfindung betrifft ein Kondensationsverfahren mit den Merkmalen im Oberbegriff des Patentanspruchs 1. So ein Verfahren ist aus der WO 90/07633 bekannt.

Der Kraftwerkswirkungsgrad ist ein Faktor, der insbesondere bei Neuplanung von Kraftwerken einen entscheidenden Einfluss auf die Wirtschaftlichkeit hat Es gibt daher vielfältige Bemühungen, Dampfkraftprozesse in Wärmekraftwerken zu optimieren. Besonderes Augenmerk wird hierbei auch auf das Kondensationssystem gelegt. Insbesondere ist das Potential hinsichtlich des Kraftwerkwirkungsgrads noch nicht optimal ausgenutzt, wenn luftgekühlte Kondensatoren verwendet werden, wie sie häufig bei Wassermangel am Kraftwerksstandort zum Einsatz kommen. Luftgekühlte Kondensatoren haben den prinzipbedingten Nachteil, dass nur die Trockenlufttemperatur, genutzt werden kann. Hinzu kommt, dass beim Betrieb mit besonders kleinen Abdampfdrücken auch die Kondensatunterkühlung größer ist als bei wassergekühlten Oberflächenkondensatoren:

Bei luftgekühlten Kondensatoren sind in der Regel zwei Kondensationsstufen vorhanden. In einer ersten Kondensationsstufe werden ca. 80-90 % des Abdampfes einer Turbine kondensiert. Eine 100 %ige Kondensation in der ersten Kondensationsstufe ist aufgrund der prozessbedingten Parameter, wie z.B. der schwankenden Außentemperaturen praktisch nicht möglich, so dass in jedem Fall eine zweite Kondensationsstufe für die Restdampfkondensation erforderlich ist. Aus diesem Grund werden häufig kondensatorisch und dephlegmatorisch geschaltete luftgekühlte Kondensatoren miteinander kombiniert, wobei die dephlegmatorische Kondensation zur Restdampfkondensation vorgesehen ist, also die zweite Kondensationsstufe bildet.

Üblicherweise wird das gewonnene Kondensat unmittelbar einem Kondensatsammeltank zugeführt. Anschließend wird das Kondensat einem Entgaser zugeleitet, in dem als Ersatz für Undichtigkeitsverluste aufbereitetes Zusatzwasser zugemischt wird, um daraufhin über eine Speisepumpe wieder einem der Turbine vorgeschalteten Verdampfer zugeführt zu werden. Da das Kondensat in dem Entgaser zur Entgasung wieder auf Siedetemperatur gebracht werden muss, ist es für die Energiebilanz nachteilig, wenn das Kondensat vorher zu stark unterkühlt wurde, da letztlich eine erhöhte Energiezufuhr durch den Einsatz von Primärbrennstoffen realisiert werden muss. Es wird daher angestrebt, die Unterkühlung des Kondensats so gering wie möglich zu halten, um den Einsatz von Primärbrennstoffen zu minimieren. Gleichzeitig wird angestrebt, die zur Kondensation des Turbinenabdampfs einzusetzende Energiemenge ebenfalls so gering wie möglich zu halten.

Aus der WO 90/07633 A ist ein Kondensationsverfahren bekannt, bei welchem ein geringer Anteil des Turbinenabdampfstroms in einen Kondensatsammeltank eingeleitet wird, um das Kondensat aufzuwärmen. Dadurch soll eine Kondensatunterkühlung vermieden werden. Die Größenordnung des Turbinenabdampfstroms, der zur Kondensataufwärmung verwendet werden soll, liegt etwa bei 1 % der durch die Hauptabdampfleitung geleiteten Dampfmenge.

Aus der DE 22 57 369 A1 ist als zweite Stufe einer Kondensationsvorrichtung anstelle eines Dephlegmators ein Einspritzkondensator vorgesehen. Aus dem Kondensationsprozess gewonnenes Kondensat wird innerhalb des Einspritzkondensators versprüht. Um die Effizienz des Einspritzkondehsators zu steigern, wird das Kondensat in Wärmetauscherelemente gepumpt, um es noch weiter herunterzukühlen. Auf diese Weise geht dem Kreislaufprozess viel Energie verloren, was sich nachteilig auf den Kraftwerkwirkungsgrad auswirkt.

Der Erfindung liegt die Aufgabe zugrunde, ein Kondensationsverfahren aufzuzeigen, bei welchem die Unterkühlung des Kondensats minimiert werden kann und gleichzeitig der Kraftwerkwirkungsgrad weiter verbessert wird.

Diese Aufgabe ist bei einem Kondensationsverfahren mit den Merkmalen des Patentanspruchs 1 gelost.

Wesentlich bei dem erfindungsgemäßen Verfahren ist, dass der im Kondensator gewonnene Kondensatstrom vor der Einleitung in einen Kondensatsammeltank in einer eigens dafür vorgesehenen Kondensataufwärmstufe erwärmt wird. Die Erwärmung des Kondensatstroms erfolgt innerhalb der Kondensataufwärmstufe durch den Turbinenabdampfstrom. Gleichzeitig wird der aus dem Kondensator austretende Teildampfstrom einem Entgaser zugeführt, in welchem der Teildampfstrom kälteres Zusatzspeisewasser erwärmt und selber vollständig kondensiert.

Eine zusätzlich zu einem Entgaser vorgesehene Kondensataufwärmstufe ermöglicht es in der erfindungsgemäßen Schaltungsweise, die Kondensatunterkühlung maßgeblich zu minimieren und damit den Einsatz von Primärbrennstoffen zu reduzieren. Modellrechnungen haben bestätigt, dass eine bei luftgekühlten Kondensatoren herkömmlicher Bauart festzustellende Unterkühlung des Kondensats in einem Bereich von ca. 1 - 6 K auf etwa 0,5 K gegenüber der Temperatur im Sättigungszustand hinter der Turbine reduziert werden kann. In Abhängigkeit von der Reduzierung der Unterkühlung steigt der Kraftwerkwirkungsgrad. Bei einem 600 MW Kraftwerk kann der thermische Wirkungsgrad um bis zu ca. 0,25 % verbessert werden, was in Anbetracht der Kraftwerkdimensionen als nicht zu vernachlässigende Größe zu werten ist.

Bei dem erfindungsgemäßen Verfahren wird die thermische Energie des Turbinenabdampfstroms wesentlich effektiver genutzt, da sie nicht durch die Kondensatoren an die Umgebung abgegeben wird, sondern zu einem großen Teil in das Kondensat einfließt, also dem Wärmekreislauf weitestgehend erhalten bleibt. Die verringerten Energieverluste führen zu der angestrebten Verbesserung des Kraftwerkwirkungsgrads. Durch die Erwärmung des unterkühlten Kondensats wird gleichzeitig eine Kondensation eines Teils des Turbinenabdampfstroms erreicht, so dass weniger Abdampf in den Kondensator eintritt. Die Kondensatoren können dadurch unter Umständen kleiner ausgelegt werden.

Vorteilhafte Ausgestaltungen des Erfindungsgedankens sind Gegenstand der Unteransprüche.

Bei dem erfindungsgemäßen Verfahren ist es ausreichend, wenn die erste Kondensationsstufe, das heißt der luftgekühlte Kondensator, ausschließlich dephlegmatorisch geschaltet ist, da ein bei Dampfkraftprozessen ohnehin erforderlicher Entgaser als zweite Kondensationsstufe zur Kondensation des Überschussdampfs genutzt werden kann. Der Aufbau, des luftgekühlten Kondensators wird dadurch vereinfacht. Selbstverständlich ist das erfindungs gemäße Verfahren auch bei Kondensatoren anwendbar, die sowohl kondensatorisch als auch dephlegmatorisch geschaltete Wärmetauschelemente aufweisen.

Bei vollständig dephlegmatorisch geschalteten Kondensatoren wird bereits ein hoher Anteil des Abdampfes der Turbine kondensiert. Dennoch stellt sich der aus dem Kondensator austretende Teildampfstrom aus thermodynamischen Gründen selbsttätig so ein, dass ein hinreichender Volumenstrom im Entgaser zur Verfügung steht. Bei der dephlegmatorisch Schaltung der Kondensatoren wird der Turbinenabdampfstrom gewissermaßen über den Kondensator zu dem Entgaser durchgeleitet und tritt als Teildampfstrom aus. Sollte der aus dem Kondensator austretende Teildampfstrom unter bestimmten Umständen nicht ausreichen, um das kältere Zusatzspeisewasser hinreichend zu erwärmen, ist es möglich, dass ein weiterer Teildampfstrom des Turbinenabdampfstroms direkt, d.h. ohne den Weg über den Kondensator zugeführt wird. Ein erhöhter wärmebedarf innerhalb des Entgasers besteht insbesondere dann, wenn größere Mengen aufbereiteten Zusatzspeisewassers in den Stoffkreislauf gegeben werden. Da das Zusatzspeisewasser regelmäßig eine deutlich niedrigere Temperatur als das Kondensat besitzt, wirkt es sich auch hier vorteilhaft auf die Energiebilanz eines Kondensationskraftwerks aus, wenn der Teilabdampfstrom aus dem Kondensator dazu genutzt wird, das Zusatzspeisewasser zu entgasen oder zumindest thermisch zur Entgasung beizutragen.

Die Entgasung des Zusatzspeisewassers erfolgt in allererster Linie, vorzugsweise ausschließlich, in dem dafür vorgesehenen Entgaser. Aufgrund der Erwärmung des Kondensatstroms in der Kondensataufwärmstufe können auch hier prozessbedingt Gase entweichen, allerdings ist das erwärmte Kondensat sehr arm an Inertgasen, so dass innerhalb der Kondensataufwärmstufe nur geringe Gasmengen anfallen. Die Gase können ebenso wie bei einem Dephlegmator und wie bei einem Entgaser durch eine Absaugung entfernt werden.

Sollte festgestellt werden, dass durch die Luftabsaugung aus dem Entgaser noch Überschussdampf abgesaugt wird ist es in einer vorteilhaften Weiterbildung der Erfindung möglich, diesen Überschussdampf ebenfalls durch Zusatzwasser zu kondensieren. Auch hierdurch wird das Zusatzwasser erwärmt.

Das erwärmte Zusatzspeisewasser aus dem Entgaser wird vorzugsweise ebenfalls der Kondensataufwärmstufe zugeführt, so dass das Zusatzspeisewasser in zwei Stufen erwärmt wird. Der Kondensatstrom aus dem Kondensator reicht zwar aus, um einen Teil des Turbinenabdampfstroms zu kondensieren, eine vollständige Kondensation des aus dem Kondensator austretenden Teildampfstroms ist jedoch aus Gründen der Energiebilanz praktisch nicht möglich. Eine Kondensation des Teildampfstroms kann durch eine hinreichende Menge kälteren Zusatzspeisewassers in jedem Fall sichergestellt werden.

Um den Wärmeübergang innerhalb der Kondensataufwärmstufe zu verbessern, ist vorgesehen, das Kondensat in Tropfenform mit dem Turbinenabdampfstrom in Kontakt zu bringen. Dies kann dadurch geschehen, dass das Kondensat über Formkörper geleitet wird und im Gegenstromverfahren mit dem Turbinenabdampfstrom in Kontakt gebracht wird. Hierzu können die Formkörper kaskadenförmig angeordnet sein. Grundsätzlich ist auch eine kaskadenartige Anordnung von Blechen ohne Verwendung von Formkörpern denkbar. Entscheidend ist die Optimierung des Wärmeübergangs vom Turbinenabdampfstrom auf das unterkühlte Kondensat. In diesem Zusammenhang wird es als besonders zweckmäßig angesehen, das Kondensat zur Tropfenbildung zu zerstäuben. Das Kondensat kann also mittels Düsen in die Kondensataufwärmstufe eingebracht werden. Die Tropfen unterkühlten Kondensats bilden innerhalb der Kondensataufwärmstufe Kondensationskeime niedriger Temperatur, wodurch die Kondensierung des Turbinenabdampfstroms beschleunigt wird, während gleichzeitig die Temperatur des Kondensats energetisch günstig angehoben wird.

Die Erfindung wird nachfolgend anhand der in den Figuren schematisch dargestellten Ausführungsbeispiele näher erläutert.

Die Figur 1 zeigt einen stark vereinfachten Dampfkraftprozess eines Wärmekraftwerks, bei welchem aus einer Turbine 1 über eine Leitung ein Turbinenabdampfstrom 2 einem Kondensator 3 zugeführt wird. Bei dem Kondensator 3 handelt es sich um einen luftgekühlten Kondensator mit kondensatorisch geschalteten Wärmetauscherelementen 4 als auch dephlegmatorisch geschalteten Wärmetauscherelementen 5. Ein Großteil des Turbinenabdampfstroms kondensiert innerhalb des Kondensators 3.

Das gewonnene Kondensat K wird von dem Kondensator 3 ausgehend einer Kondensataufwärmstufe 6 zugeführt, innerhalb welcher das unterkühlte Kondensat K mit dem Turbinenabdampfstrom 2 in Kontakt gelangt. Das Kondensat K wird erhitzt, so dass bereits vor Eintritt des Turbinenabdampfstroms 2 in den Kondensator 3 über die Leitung 7 ein Teildampfstrom des Turbinenabdampfstroms 2 kondensiert und als Teil des Kondensats K3 unmittelbar in den Stoffkreislauf zurückgeführt wird.

Des Weiteren ist ein Entgaser 8 vorgesehen, welchem ein aus dem Kondensator 3 austretender Teildampfstrom T zugeführt wird. Der Teildampfstrom T wird durch Zuführung kälteren Zusatzspeisewassers W kondensiert. Hierbei wird das Zusatzspeisewasser W erhitzt und gleichzeitig entgast. Der Entgaser 8 dient gewissermaßen als nachgeschaltete zweite Kondensationsstufe. Das Kondensat K1 aus dem Entgaser 8 wird der Kondensataufwärmstufe 6 zugeführt, in welchem die Unterkühlung der Kondensate K, K1 zur Kondensation eines Teils des Turbinenabdampfstroms 2 genutzt wird.

Das Ausführungsbeispiel der Figur 2 unterscheidet sich von demjenigen der Figur 1 primär dadurch, dass der Kondensator 9 ausschließlich dephlegmatorisch geschaltet ist. Dies ist an dem Dampfeintritt am unteren Randbereich des Kondensators 9 zu erkennen.

Ein weiterer Unterschied ist, dass neben dem Entgaser 8 auch als zweite Kondensationsstufe ein Überschussdampfköndensator 11 vorgesehen ist. Der Überschussdampfkondensator 11 dient dazu, Überschussdampf T2, welcher schon stark mit Inertgasen aus dem Kondensator 9 angereichert ist, vollständig zu kondensieren und zwar durch Zusatzspeisewasser W. Das hat den Effekt, dass sich das Zusatzspeisewasser W erwärmt und sich mit dem Kondensat aus dem Überschussdampf vermischt. Das Gemisch wird als Kondensatstrom K2 der Kondensataufwärmstufe 6 zugeführt.

Bei beiden Ausführungsbeispielen ist eine Luftabsaugung 10 vorgesehen, um Gase aus dem Stoffstrom zu entfernen. Die Luftabsaugung 10 ist sowohl an den ausschließlich dephlegmatorisch geschalteten Kondensator 9 bzw. die dephlegmatorisch geschalteten Wärmetauscherelemente 5, als auch an die Kondensataufwärmstufe 6 sowie an den Entgaser 8 bzw. den Überschussdampfkondensator 11 angeschlossen. Das gesamte Kondensat K3 wird in nicht näher dargestellter Weise einem Kondensatsammeltank zugeführt.

Figur 3 zeigt die errechnete Veränderung des thermischen Wirkungsgrads des Prozesses (in %), aufgetragen über die Kondensatunterkühlung (in K). Grundlage für die in diesem Diagramm angegebenen Werte ist eine Berechnung nach der Formel η1th=P/(Qin+ΔQin), wobei mit ηth der Wirkungsgrad, mit P die Turbinenleistung, mit Qin die Wärmeeinspeisung und mit ΔQin die Zusatzwärme für die Kondensataufwärmung bezeichnet ist. Bei einem 600 MW Kraftwerk ergeben sich folgende Werte:

| | | | | | | | | | |
|---|---|---|---|---|---|---|---|---|---|
| Kondensattemperatur | tK | °C | 38,50 | 38,00 | 37,00 | 36,00 | 35,00 | 34,00 | 33,00 |
| Kondensat-Kondensatunterkühlung | ΔtK | K | 0,50 | 1,00 | 2,00 | 3,00 | 4,00 | 5,00 | 6,00 |
| Kondensatenthalpie | hK | kJ/kg | 161,28 | 159,19 | 155,01 | 150,83 | 142,47 | 142,47 | 138,29 |
| Abwärme | Qab | MW | 800,26 | 801,03 | 802,57 | 804,11 | 805,66 | 807,20 | 808,74 |
| Zusatzwärme für Kondensataufwärmung | ΔQin | MW | 0,00 | 0,77 | 2,31 | 3,86 | 5,40 | 6,94 | 8,48 |
| Wirkungsgrad | ηth | % | 42,85 | 42,83 | 42,78 | 42,73 | 42,68 | 42,64 | 42,59 |
| Wirkungsgradveränderung | Δηth | % | 0,00 | 0,02 | 0,07 | 0,12 | 0,16 | 0,21 | 0,26 |

Folgende Parameter sind bei dieser Berechnung konstant: Turbinenleistung 600 MW, Abdampfmassenstrom 369 kg/s, Abdampfenthalpie 2330 kJ/kg, Abdampfdruck 7 kPa, Sattdampftemperatur 39°C, Wärmeeinspeisung 1400,26 MW. Der Vorteil des erfindungsgemäßen Verfahrens kommt dadurch zum Ausdruck, dass die Unterkühlung des Kondensats stark reduziert werden kann, was sich in der Verbesserung des Wirkungsgrads auswirkt.

### Bezugszeichen:

- 1 -: Turbine
- 2 -: Turbinenabdampfstrom
- 3 -: Kondensator
- 4 -: kondensatorisch geschaltetes Wärmetauscherelement
- 5 -: dephlegmatorisch geschaltetes Wärmetauscherelement
- 6 -: Kondensataufwärmstufe
- 7 -: Leitung
- 8 -: Entgaser
- 9 -: Kondensator
- 10 -: Luftabsaugung
- 11 -: Überschussdampfkondensator

- K -: Kondensat
- K1 -: Kondensat
- K2 -: Kondensat
- K3 -: Kondensat
- T -: Teildampfstrom
- T1 -: Teildampfstrom
- T2 -: Überschussdampf
- W -: Zusatzspeisewasser

## Patentansprüche

1. Kondensationsverfahren, bei welchem Wasser einem einer Turbine (1) eines Kondensationskraftwerks vorgeschalteten Verdampfer zugeführt wird, wobei der Turbinenabdampfstrom (2) zur Kondensation einem luftgekühlten Kondensator (3, 9) zugeführt wird, wobei der im Kondensator (3, 9) gewonnene Kondensatstrom (K) vor der Einleitung in einen Kondensatsammeltank in einer Kondensataufwärmstufe (6) mittels des Turbinenabdampfstroms (2) erwärmt wird, und wobei ein aus dem Kondensator (3, 9) austretender Teildampfstrom (T,T1) einem Entgaser (8) zugeführt wird, **dadurch gekennzeichnet, dass** der dem luftgekühlten Kondensator (3, 9) zuzuführende Turbinenabdampfstrom (2) zur Erwärmung des Kondensatstroms (K) zunächst durch die Kondensataufwärmstufe (6) geleitet wird und wobei in dem Entgaser kälteres Zusatzspeisewasser (W) durch den Teildampfstrom (T,T1) erwärmt wird.

2. Kondensationsverfahren nach Anspruch 1, **dadurch gekennzeichnet, dass** der luftgekühlte Kondensator (9) dephlegmatorisch geschaltet ist.

3. Kondensationsverfahren nach Anspruch 1, **dadurch gekennzeichnet, dass** der luftgekühlte Kondensator (3) sowohl kondensatorisch geschaltete als auch dephlegmatorisch geschaltete Wärmetauschelemente (4, 5) aufweist.

4. Kondensationsverfahren nach einem der Ansprüche 1 bis 3, **dadurch gekennzeichnet, dass** das Kondensat (K, K1) in der Kondensatvorwärmstufe (5) in Tropfenform mit dem Turbinenabdampfstrom (2) in Kontakt gebracht wird.

5. Kondensationsverfahren nach Anspruch 4, **dadurch gekennzeichnet, dass** das Kondensat (K, K1) zur Tropfenbildung über Formkörper geleitet wird.

6. Kondensationsverfahren nach Anspruch 5, **dadurch gekennzeichnet, dass** die Formkörper kaskadenartig angeordnet sind.

7. Kondensationsverfahren nach Anspruch 4, **dadurch gekennzeichnet, dass** das Kondensat (K, K1) zur Tropfenbildung zerstäubt wird.

## Claims

1. Condensation method according to which water is fed to an evaporator connected upstream of a turbine (1) of a condensation power station, the turbine exhaust steam flow (2) being supplied to an air-cooled condenser (3, 9) for condensation, while the condensate flow (K) obtained in the condenser (3, 9), prior to being introduced into a condensate collecting tank, is preheated in a condensate pre-heating stage (6) by means of the turbine exhaust steam flow (2), and in which a partial vapour flow (T, T1) emerging from the condenser (3, 9) is supplied to a degasifier (8), **characterised in that** the turbine exhaust steam flow (2) supplied to the air-cooled condenser (3, 9) is firstly passed through the condensate pre-heating stage (6) to heat the condensate flow (K) and **in that** colder additional feed water (W) is heated by the partial vapour flow (T,T1) in the degasifier.

2. Condensation method according to claim 1, **characterised in that** the air-cooled condenser (9) is connected according to the dephlegmatory principle.

3. Condensation method according to claim 1, **characterised in that** the air-cooled condenser (3) has heat exchange elements (4, 5) which are connected both in a condensing fashion and also according to the dephlegmatory principle.

4. Condensation method according to one of claims 1 to 3, **characterised in that** the condensate (K, K1) is brought into contact with the turbine exhaust steam flow (2) in the condensate pre-heating stage (5) in the form of drops.

5. Condensation method according to claim 4, **characterised in that** the condensate (K, K1) is passed over shaped bodies in order to form drops.

6. Condensation method according to claim 5, **characterised in that** the shaped bodies are arranged in the form of a cascade.

7. Condensation method according to claim 4, **characterised in that** the condensate (K, K1) is atomised to form droplets.

## Revendications

1. Procédé de condensation, dans lequel de l'eau est amenée à un évaporateur monté en amont d'une turbine (1) d'une centrale électrique à condensation, le flux de vapeur d'échappement (2) de la turbine étant amené à des fins de condensation à un condenseur (3, 9) refroidi par air, le flux de condensat (K) obtenu dans le condenseur (3, 9) étant réchauffé avant l'introduction dans un réservoir collecteur de condensat dans un étage (6) de réchauffement de condensat au moyen du flux de vapeur d'échappement (2) de la turbine et un flux de vapeur partielle (T, T1) sortant du condenseur (3, 9) étant amené à un dégazeur (8), **caractérisé en ce que** le flux de vapeur d'échappement (2) de la turbine à amener au condenseur (3, 9) refroidi par air est envoyé pour le réchauffement du flux de condensat (K) tout d'abord dans l'étage (6) de réchauffement de condensat et de l'eau d'alimentation supplémentaire (W) plus froide étant réchauffée dans le dégazeur par le flux de vapeur partielle (T, T1).

2. Procédé de condensation selon la revendication 1, **caractérisé en ce que** le condenseur (9) refroidi par air est monté comme un déflegmateur.

3. Procédé de condensation selon la revendication 1, **caractérisé en ce que** le condenseur (3) refroidi par air présente des éléments d'échangeur de chaleur (4, 5) montés comme des condenseurs et ainsi que comme des déflegmateurs.

4. Procédé de condensation selon l'une quelconque des revendications 1 à 3, **caractérisé en ce que** le condensat (K, K1) dans l'étage (5) de préchauffage de condensat est amené en contact sous la forme de goutte avec le flux de vapeur d'échappement (2) de la turbine.

5. Procédé de condensation selon la revendication 4, **caractérisé en ce que** le condensat (K, K1) passe pour la formation de gouttes par des corps moulés.

6. Procédé de condensation selon la revendication 5, **caractérisé en ce que** les corps moulés sont disposés en cascade.

7. Procédé de condensation selon la revendication 4, **caractérisé en ce que** le condensat (K, K1) est pulvérisé pour la formation de gouttes.
